# EUROPÄISCHE PATENTANMELDUNG

(11) **EP 0 348 985 A2**
(43) Veröffentlichungstag der Anmeldung: **03.01.1990**
(21) Anmeldenummer: 89111910.9
(22) Anmeldetag: 30.06.1989
(51) Int. Cl.: F42C 11/06

(54) **Zündeinrichtung für Sprenggeschosse**

(30) Priorität: 30.06.1988 DE 3822072
(71) Anmelder: Asea Brown Boveri Aktiengesellschaft, D-68309 Mannheim (DE)
(72) Erfinder: Melchior, Friedrich, D-6947 Laudenbach (DE); Berthold, Rainer, D-6901 Gaiberg (DE); Siedelhofer, Bernd, D-6900 Heidelberg (DE)
(74) Vertreter: Rupprecht, Klaus, Dipl.-Ing.

(57) **Zusammenfassung**

Ein Verfahren zur Korrektur des Zündzeitpunktes eines Geschosses nach Verlassen der Mündung des Rohres eines Geschützes beruht darauf, daß die Beschleunigung, die das Geschoß erfährt, detektiert und integriert wird. Integriert man die Beschleunigung innerhalb und außerhalb des Rohres zweimal, erhält man den Weg, den das Geschoß tatsächlich zurücklegt.

## Beschreibung

Die Erfindung betrifft ein Verfahren gemäß dem Oberbegriff des Anspruches 1, sowie eine Schaltungsanordnung zur Durchführung des Verfahrens.

Die Zündung und Explosion eines Geschosses nach dem Abfeuern, beispielsweise aus einem stationären oder fahrenden Geschütz, einer Kanone oder dergleichen, ist so einzustellen, daß das Geschoß möglichst genau am vorbestimmten Punkt explodiert.

Bekannte Zünder sind Zeitzünder, die vor dem Abschuß eingestellt werden, so daß sie nach einer vorbestimmten Zeit explodieren. Da die Strecke, die das Geschoß in dieser Zeit zurücklegt, unter anderem von der Mündungsgeschwindigkeit abhängt, wird diese Geschwindigkeit gemessen und entsprechend der zurückzulegenden Strecke (Zielentfernung) und der als bekannt vorausgesetzten Geschwindigkeitsabnahme die Zeit eingestellt. Diese sog. vₒ-Korrektur des Zeitzünders (vₒ = Mündungsgeschwindigkeit) ermöglicht eine bessere Wirkung im Ziel.

Die Bestimmung der Mündungsgeschwindigkeit erfolgt auf unterschiedliche Weise:

Bei einer Methode wird die Geschwindigkeit dadurch gemessen, daß der Vorbeiflug des Geschosses an der Rohrmündung mittels zwei in bestimmten Abstand am Geschoß angeordneten induktiven Sensoren detektiert und aus der Beziehung
v = Weg/Zeit = Δ S/Δt
die Mündungsgeschwindigkeit rechnerisch ermittelt wird (siehe z. B. DE-OS 33 07 785). Dies ist nachteilig, weil die Positionierung der Sensoren (Aufnehmer) äußerst exakt erfolgen muß und durch Rohrerosion Fehlersignale erzeugt werden können. Aus den Meßungenauigkeiten resultiert schlußendlich eine Streuung des Explosionsortes im Zielbereich.

Darüberhinaus gibt es eine Reihe weiterer Meßmethoden der vₒ-Korrektur, die im Endeffekt alle ähnliche Ungenauigkeiten mit sich bringen.

Eine weitere Methode zur Zündpunktkorrektur, die ebenfalls auf einer Geschwindigkeitskorrektur basiert, ist aus der DE-OS 33 09 147 bekanntgeworden. Nach dem Abschuß werden die innenballistischen und außenballistischen Geschwindigkeiten dadurch bestimmt, daß die Beschleunigungen mittels piezo-elektrischer Beschleunigungssensoren gemessen und einmal integriert werden. Da die tatsächliche Geschwindigkeit mit einer vorher einzugebenden Soll-Geschwindigkeit zu vergleichen ist und diese Soll-Geschwindigkeit mit Ungenauigkeiten behaftet ist, weil sie auf Annahmen beruhen muß, ist auch diese Korrekturmethode ebenfalls mit entsprechenden Ungenauigkeiten behaftet.

Aufgabe der Erfindung ist es, ein Verfahren der eingangs genannten Art zu schaffen, bei dem die Ungenauigkeiten noch weiter vermindert sind. Weiterhin soll eine Schaltungsanordnung zur Durchführung des Verfahrens angegeben werden.

Diese Aufgabe wird erfindungsgemäß gelöst durch die kennzeichnenden Merkmale des Anspruches 1.

Durch die Treibgase wird innerhalb des Rohres ein Druck aufgebaut, der dem Geschoß eine von 0 bis auf den Maximalwert ansteigende und danach abfallende Beschleunigung erteilt.

Wenn das Geschoß dann die Mündung verlassen hat, fliegt es auf einer ballistischen Bahn antriebslos bis ins Ziel und wird dabei durch den Luftwiderstand abgebremst. Während der Beschleunigungswert ca. 50.000 g im Rohr (mit g = Erdbeschleunigung) annehmen kann, betragen die Verzögerungswerte durch die Luftreibung abhängig vom cw-Wert ca. 10 g.

Es ist bekannt, daß die Geschwindigkeit das erste Integral der Beschleunigung und der zurückgelegte Weg das zweite Integral der Beschleunigung ist:

Damit ist es möglich, durch Messung und zweimalige Integration der Beschleunigung eine praktisch exakte Korrektur des Zündzeitpunktes durchzuführen. Es ist nämlich nur noch erforderlich, den Weg zum Ziel zu messen, was sehr genau mittels Entfernungsmessern erfolgen kann, und diesen Soll-Weg vorzugeben bzw. im Geschoß einzuspeichern. Im Gegensatz zu einer - angenommenen - Soll-Geschwindigkeit kann der Weg exakt gemessen werden, was für die Exaktheit der Zündzeitpunktes bzw. des Zündpunktes von besonderer Bedeutung ist.

Eine besonders vorteilhafte Ausgestaltung der Erfindung ist dem Anspruch 2 zu entnehmen.

Danach werden die positive Beschleunigung im Rohr und die negative Beschleunigung außerhalb des Rohres miteinander kombiniert, wodurch der tatsächlich zurückgelegte Weg bestimmt wird und die Streuungen des Explosionsortes im Zielbereich dadurch minimiert werden.

Integriert man die Beschleunigung über den gesamten Beschleunigungsverlauf, so sind die bei der Integration auftretenden Konstanden Null. Das genannte Doppelintegral gibt ständig den zurückgelegten Weg an.

Aufgrund der Messung der positiven Beschleunigung im Rohr und deren Integration finden Einwirkungen auf das Geschoß im Rohr, z. B. durch Rohrerosion, Pulvertemperatur u. a., Eingang in die Bestimmung des Weges, da diese Einwirkungen den Beschleunigungsverlauf beeinflussen.

In gleicher Weise finden auch Beeinflussungen des Geschosses außerhalb des Rohres durch Wind, Hundernisse im Flugweg und dgl. Eingang, da auch diese außerballistischen Einwirkungen den gesamten Beschleunigungsverlauf beeinflussen.

Eine Schaltungsanordnung, mit der dieses erfindungsgemäße Verfahren durchgeführt werden kann, ist aus dem Anspruch 3 zu entnehmen.

Da die Beschleunigung innerhalb und außerhalb des Rohres (innen- und außenballistische Beschleunigungen) extrem unterschiedliche Größen und auch unterschiedliche Vorzeichen aufweisen, werden erfindungsgemäß nach Anspruch 4 zwei getrennte Beschleunigungsaufnehmer eingesetzt und deren Signale elektronisch summiert. Dabei liefert der eine Beschleunigungsaufnehmer nur die positiven Werte der Beschleunigung während der sog. innenballistischen Beschleunigungsphase; der andere Beschleunigungsmesser liefert nur negative Spannungswerte während der außenballistischen Verzögerung.

Beide Signale müssen natürlich gleiche Empfindlichkeit haben; dies bedeutet, daß geeignete Verstärker oder Abschwächer vorgeschaltet bzw. vorgesehen sein müssen.

Die Auswertung des zurückgelegten Weges geschieht dadurch, daß die während der zwieten Phase erzeugten Spannungswerte bzw. Signale von einem Komparator mit einem Schwellwert verglichen werden. Sobald die aufaddierten Signale diesen Schwellwert erreichen, wird ein Zündimpuls abgegeben.

Wird über die innen- und außenballistische Beschleunigungsphase in der oben angegebenen erfindungsgemäßen Weise integriert, kann der Weg exakt bestimmt werden, ohne den sonst wichtigen Mündungsgeschwindigkeitswert besonders messen zu müssen. Hilfsgrößen, welche zur Wegvermessung benutzt werden, finden erfindungsgemäß keinen Eingang in die Wegberechnung. Triangulation, Weg-Zeitum wandlung, vₒ-Messung bzw. Radarmessungen können somit entfallen. Darüberhinaus wird auch die äußere Form des Geschosses beibehalten und nicht verändert, weil alle Elemente für die Beschleunigungsmessung im Inneren des Geschosses untergebracht sind. Dadurch wird auch der cw-Wert, als der Widerstandsbeiwert des Geschosses, nicht geändert. Alle außenballistischen Einwirkungen in Flugrichung auf das Geschoß während der Flugphase, die die negative Beschleunigung beeinflussen, finden bei der doppelten Integration Eingang in die Wegbestimmung, so daß das Geschoß immer im Zielgebiet detonieren kann.

Anhand der Zeichnung, in der ein Ausführungsbeispiel der Erfindung dargestellt ist, sollen die Erfindung bzw. die weitere Ausgestaltung der Erfindung, sowie weitere Vorteile näher erläutert und beschrieben werden.

Es zeigen:
Figur 1 a) bis c) die Verläufe
   a) der Beschleunigung
   b) der Geschwindigkeit,
   c) des zurückgelegten Weges eines Geschosses und
Figur 2 ein Blockschaltbild einer erfinddungsgemäßen Schaltungsanordnung.

Ein Geschoß, das aus einem Geschütz abgefeuert wird, wird innerhalb des Geschützrohres beschleunigt. Dabei nimmt der Beschleunigungswert - ausgehend von 0 g - einen Maximalwert bₘₐₓ an, der beispielsweise 50.000 g (g = Erdbeschleunigung) betragen kann. Von diesem Maximalwert bₘₐₓ aus fällt die Beschleunigung b(t) ab und wird außerhalb des Rohres aufgrund des Lufwiderstandes negativ.

Diese Bremswirkung entspricht der negativen Beschleunigung, die einen maximalen Wert von va. 10 g (g = Erdbeschleunigung annehmen kann. Nur unter Einfluß der Luftreibung würde das Geschoß so lange weiter fließen, bis die kinetische Energie durch die Bremswirkung der Luft aufgezehrt wäre.

Der Geschwindigkeitsverlauf ist in der Fig. 1b dargestellt. Die Geschwindigkeit des Geschosses steigt von 0 auf einen Maximalwert vₒ an, der die Geschwindigkeit im Bereich der Mündung des Rohres ist. Danach sinkt die Geschwindigkeit ab, da das Geschoß antriebslos fliegt und durch die Luftreibung abgebremst wird.

Die Geschwindigkeit berechnet sich aus der Beschleunigung gemäß.

Die Mündungsgeschwindigkeit ist: tₒ ist die Zeit, zu der das Geschoß die Rohrmündung verläßt.

Wenn das Geschoß einen Zeitzünder enthält, wird der Zeitzünder vor dem Abschuß eingestellt, so daß das Geschoß nach einer bestimmten Flugdauer, die einem bestimmten Flugweg entspricht, explodiert.

Wenn der Flugweg vorgeben ist, dann ist demgemäß die Zeitdauer vom Verlassen der Mündung bis zur Explosion einzustellen. Da die Mündungsgeschwindigkeit aber schwanken kann, streut der Detonationsort des Geschosses. Durch Korrektur der Zeitdauer durch Berücksichtigung der Mündungsgeschwindigkeit vₒ kann diese Streuung minimiert werden.

Erfindungsgemäß also wird die Beschleunigung des Geschosses im Rohr mittels eines im Geschoß befindlichen Beschleunigungselementes detektiert und integriert, wobei innerhalb des Geschosses der Wert vₒ errechnet wird (s. weiter unten Figur 2).

Wenn die Geschwindigkeit v(t) nochmals integriert wird, dann erhält man den Weg, der ebenfalls innerhalb des Geschosses zur Bestimmung des Zündortes benutzt werden kann.

Anhand der Figur 2 soll dies nochmals erläutert werden.

Figur 2 zeigt im Blockschaltbild eine Schaltungsanordnung zur Bestimmung des Zündzeitpunktes eines Geschosses. Innerhalb des Geschosses befinden sich zwei Beschleunigungsmesser 20 und 21, von denen der Beschleunigungsmesser 20 die positive Beschleunigung, d.h. die innenballistische Beschleunigung (im Rohr), und der Beschleunigungsmesser 21 die negative Beschleunigung, das ist die außenballistische Beschleunigung (außerhalb des Rohres), mißt. Beide gemessenen Wert, die um den Faktor 10³ differieren, werden mittels Verstärkern 22 und 23 aneinander angepaßt, so daß sie im Punkt 24 zusammengeführt und einem Auswerter 25 zugeführt werden können, an dessen Ausgang das Signal b(t) ansteht. Dieses Signal wird auf einen ersten Integrator 26 aufgegeben, der hieraus die Geschwindigkeit errechnet. Zum Zeitpunkt t = to, erhält man die Mündungsgeschwindigkeit vₒ, d. h. die Geschwindigkeit, die das Geschoß gerade beim Verlassen des Rohres hat. Mit dieser Geschwindigkeit kann die im oben genannter Zeitzünder vorher eingestellte Zeitdauer vom Abschußort bis zum Ziel korrigiert werden. In diesem Falle würde das Signal vₒ über die strichlierte Leitung 26 a einem Rechner 27 zugeführt, in dem - ausgehend von einer Nenn-Mündungsgeschwindigkeit - eine einer Nennstrecke entsprechenden Nennzeitdauer für den genannten Zeitzünder einprogrammiert ist. Im Rechner 27 wird die Nenn-Mündungsgeschwindigkeit mit der tatsächlichen Mündungsgeschwindigkeit verglichen und der Zündzeitpunkt korrigiert, so daß die Zündsignale Z vom Rechner 27 zu dem Zeitpunkt abgegeben werden, an dem sich das Geschoß im Ziel befindet.

Wenn der Wert v(t) nochmal integriert wird, was in einem zweiten Integrator 28 erfolgt, dann bildet sich ausgangsseitig ein Signal S für den Weg, den das Geschoß zurücklegt. Dieses Wegsignal wird einem Vergleicher 29 zugeführt, dem außerdem ein Wegsollwert, der von einem Wegsollwerterzeuger 30 bereitgestellt wird, zugeführt wird. Sobald der Weg s dem Sollwert entspricht, wird ein Zündimpuls Z erzeugt, der das Geschoß zur Detonation bringt. Als Beschleunigungsmeßelemente können einfach Sensoren benutzt werden, da auf Linearität oder Reproduzierbarkeit der Meßwerte nach der ersten Beschleunigungsphase im Rohr kein Wert gelegt werden muß. Zum Beispiel kann ein Element eingesetzt werden, das sich elastisch oder plastisch unter dem Einfluß einer trägen Masse verformt; die Verformung ist dann ein Maß für die Beschleunigung.

Dies können auch sog. Stauchkörpermesser sein, die bei Gasdruckmessungen in Rohren verwendet werden. Dazu wird ein elastisch verformbarer Körper an dem rückseitigen Ende eines im Geschoß angeordneten Raumes angebracht, dessen vorderes Ende eine kleine Masse aufweist; wenn das Geschoß beschleunigt wird, wird der verformbare Körper entsprechend der Beschleunigung zusammengedrückt und aus dieser Verformung kann dann ein Maß für die Beschleunigung abgeleitet werden. Präzise Beschleunigungsaufnehmer sind nicht erforderlich; insbesondere müssen sie keine reprodizierbaren Werte abgeben, weil nur einmal gemessen wird.

Die Integrationszeit für die positive Beschleunigung beträgt ca. 5 msec, da nur im Rohr eine positive Beschleunigung vorhanden ist. Daher darf die Messung der positiven Beschleunigung nicht länger als diese 5 msec dauern, damit evtl. später auftretende Fehler bei der Auswertung der negativen Beschleunigung keinen Einfluß mehr ausüben. Da darüberhinaus auch der Hauptanteil des Geschwindigkeitszuwachses beim Maximum der Beschleunigung auftritt, genügt ebenfalls ein nicht besonders linear arbeitender Beschleunigungsmesser.

## Patentansprüche

1. Verfahren zur Korrektur des Zündzeitpunktes eines Geschosses nach Verlassen der Mündung des Rohres einer Kanone, eines Geschützes und dergleichen, mittels eines Zünders, dadurch gekennzeichnet, daß die sich zeitlich ändernde Beschleunigung des Geschosses zumindes während seines Weges innerhalb des Rohres gemessen und mindestens zweimal integriert wird.

2. Verfahren nach Anspruch 1, dadurch gekennzeichnet, daß die Beschleunigung sowohl innerhalb als auch außerhalb des Rohres gemessen und zweimal integriert wird.

3. Schaltungsanordnung zur Durchführung des Verfahrens nach einem der Ansprüche 1 und 2, dadurch gekennzeichnet, daß im Geschoß ein Beschleunigungsmesser vorgesehen ist, dessen Ausgangssignal einem die Beschleunigung zweimal integrierenden Integrator zuführbar ist, dessen den gerade zurückgelegten Weg entsprechendes Ausgangssignal einem Rechner (27), in dem die Zeitdauer für den Zeitzünder des Geschosses einprogrammiert ist, zuführbar ist, und daß im Rechner ein Soll-Weg mit dem Ausgangssignal des Integrators (Ist-Weg) verglichen und dadurch der Zündzeitpunkt korrigiert wird.

4. Schaltungsanordnung zur Durchführung des Verfahrens nach einem der Ansprüche 1 und 2, dadurch gekennzeichnet, daß im Geschoß zwei Beschleunigungsmesser (20, 21) vorgesehen sind, von denen der eine Beschleunigungsmesser die Beschleunigung des Geschosses innerhalb des Rohres und der andere Beschleunigungsmesser (21) die Beschleunigung des Geschosses außerhalb des Rohres detektieren, daß die Signale der Beschleunigungsmesser (20, 21) zwei Integratoren (26, 28) zuführbar sind, mit denen die Beschleunigungssignale zweimal integriert werden, und daß das Ausgangssignal des zweiten Integrators das Weg-Zeitsignal ist, das einem Komparator (29) zuführbar ist, in dem dieses Signal mit einem Soll-Weg-Zeitsignal verglichen und so der Zündzeitpunkt korrigiert wird.

5. Schaltungsanordnung nach Anspruch 4, dadurch gekennzeichnet, daß beiden Beschleunigungsmessern (20, 21) Verstärker (22, 23) zugeordnet sind, die die von den Beschleunigungsmessern (20, 21) abgegebenen Signale vergleichmäßigen, so daß sie einer Auswerteeinheit (25) zuführbar sind, deren Ausgangssignale dem ersten Integrator zugeführt werden.
